# EUROPÄISCHE PATENTSCHRIFT

(11) **EP 1 987 301 B1**
(45) Veröffentlichungstag und Bekanntmachung des Hinweises auf die Patenterteilung: **07.07.2010**
(21) Anmeldenummer: 07702485.9
(22) Anmeldetag: 09.02.2007
(51) Int. Cl.: F25B 39/02

(54) **KÜHLANLAGE**
COOLING SYSTEM
INSTALLATION FRIGORIFIQUE

(30) Priorität: 13.02.2006 DE 102006006731
(43) Veröffentlichungstag der Anmeldung: 05.11.2008
(73) Patentinhaber: Danfoss A/S, DK-6430 Nordborg (DK)
(72) Erfinder: FUNDER-KRISTENSEN, Torben, DK-6400 Sønderborg (DK); NICOLAISEN, Holger, DK-6430 Nordborg (DK); HOLST, Jørgen, DK-6470 Sydals (DK); RASMUSSEN, Mogens, H., Baltimore, MD 21236 (US); NISSEN, Jan, Holm, DK-6440 Augustenborg (DK)
(86) Internationale Anmeldenummer: PCT/DK2007/000067
(87) Internationale Veröffentlichungsnummer: WO 2007/093175

(56) Entgegenhaltungen:
- EP-A- 1 555 492
- WO-A-99/17066
- DE-C- 174 075
- US-A- 4 262 493
- US-A- 4 305 417
- US-A- 5 832 744
- US-B1- 6 370 908
- US-B1- 6 804 976
- US-B1- 6 898 945

## Beschreibung

Die Erfindung betrifft eine Kühlanlage mit einem Kältemittelkreislauf, der mehrere Verdampferstrecken und einen eine Verteilung von Kältemittel auf die Verdampferstrecken bewirkenden Verteiler aufweist.

Eine derartige Kühlanlage ist aus US 5 832 744 bekannt. Der Verteiler weist zwischen einem Kältemitteleinlaß und mehreren Kältemittelauslässen ein Ventil auf, dem eine rotierende Turbinenscheibe nachgeschaltet ist. Die Turbinenscheibe soll dafür sorgen, daß das Kältemittel gleichmäßig auf alle Ausgänge des Verteilers und damit auch gleichmäßig auf alle Verdampfer verteilt wird.

Ein weiterer Verteiler, der in einer derartigen Kühlanlage verwendet werden kann, ist aus US 6 898 945 B1 bekannt. Hier befindet sich zwischen einem Einlaß und mehreren Auslässen ein Ventil, mit dessen Hilfe ein Druckabfall über dem Verteiler eingestellt werden kann. Das Ventil weist einen konischen Stift auf, der das zuströmende Kältemittel verteilen soll, so daß es auf die verschiedenen Kreisläufe durch die Verdampfer verteilt werden kann.

Die bekannten Verteiler sichern zwar theoretisch eine gleichmäßige Verteilung des Kältemittels auf die einzelnen Verdampfer. Allerdings bewirken bereits kleine Unterschiede in Abmessungen, die sich beispielsweise bei der Herstellung ergeben können, daß das Kältemittel ungleichförmig auf die einzelnen Verdampfer verteilt wird. Darüber hinaus ist es bei derartigen Verteilern erforderlich, daß die einzelnen Verdampfer im Grunde die gleiche thermische Belastung und auch den gleichen Strömungswiderstand haben. Wenn dies nicht der Fall ist, kann der Fall auftreten, daß ein Verdampfer zu viel Kältemittel erhält, so daß das Kältemittel nicht vollständig verdampft wird, bevor es durch den Verdampfer hindurchgelaufen ist. Ein anderer Verdampfer, der an den gleichen Verteiler angeschlossen ist, kann zu wenig Kältemittel erhalten, so daß der Verdampfer die gewünschte Kälteleistung nicht erbringen kann. Die Überversorgung bzw. die Unterversorgung der Verdampfer kann vor allem dann zu Schwierigkeiten führen, wenn Temperatursensoren, die an den Verdampfern oder anderen Stellen der Kühlanlage angeordnet sind, ein Expansionsventil steuern.
Das Expansionsventil kann unter ungünstigen Umständen in Eigenschwingungen versetzt werden, was die Kapazität und die Effektivität der Kühlanlage weiter verschlechtert. DE-A-174 075 offenbart eine Kühlanlage gemäß Oberbegrift des Anspruchs 1.
Der Erfindung liegt die Aufgabe zugrunde, mit einfachen Mitteln den Betrieb der Kühlanlage zu verbessern.

Erfindunggemäß wird die Aufgabe durch Auspruch 1 gelöst.

Wenn im folgenden von einer "Kühlanlage" die Rede ist, dann ist dieser Begriff weit zu verstehen. Er umfaßt insbesondere Kühlsysteme, Gefriersysteme, Klimaanlagen und Wärmepumpen. Der Begriff "Kühlanlage" wurde lediglich zur Vereinfachung verwendet. Die Verdampferstrecken können in unterschiedlichen Verdampfern angeordnet sein. Die Erfindung wird aus Gründen der Einfachheit im Zusammenhang mit mehreren Verdampfern erläutert. Die Erfindung ist aber auch anwendbar, wenn ein Verdampfer mehrere einzeln oder gruppenweise ansteuerbare Verdampferstrecken aufweist.

Wenn der Verteiler für jeden Verdampfer ein ansteuerbares Ventil aufweist, dann kann er die Versorgung der Verdampfer individuell steuern, d.h. es ist dann möglich, jedem Verdampfer die Menge an Kältemittel zuzuführen, die er benötigt. Man muß keine Rücksicht mehr darauf nehmen, daß die Verdampfer alle den gleichen Strömungswiderstand haben. Auch ist es von untergeordneter Bedeutung, wenn die Verdampfer unterschiedliche Kälteleistungen abgeben müssen. Ein Verdampfer, bei dem eine größere Kälteleistung erforderlich ist, bekommt entsprechend mehr Kältemittel als ein Verdampfer, der weniger Kälteleistung erbringen muß.

Die Ventile sind durch eine Steuereinrichtung ansteuerbar, die einzelne Ventile unterschiedlich ansteuert. Die Steuereinrichtung sorgt also für die Verteilung des Kältemittels auf die einzelnen Verdampfer. Die Steuereinrichtung kann aber auch die Ventile so ansteuern, daß alle Ventile einen gewissen Grunddurchsatz von Kältemittel durchlassen und dann bedarfsweise ein einzelnes Ventil so ansteuern, daß es jeweils zusätzlich die benötigte Kältemittelmenge durchläßt. Dies ist insbesondere dann von Vorteil, wenn die Steuereinrichtung die Ventile zeitlich versetzt zueinander ansteuert. Damit bekommt ein Verdampfer zwar nur von Zeit zu Zeit Kältemittel, insgesamt aber die benötigte Kältemittelmenge. Die Steuereinrichtung steuert also das Tastverhältnis des einzelnen Ventils, also das Verhältnis der Öffnungszeit des einzelnen Ventils zu einer vorgegebenen Periodenlänge. Innerhalb einer Periodenlänge können dann alle Ventile einmal aufgesteuert worden sein. Die Periodenlänge wird dabei so gewählt, daß sich die Druckschwankungen in den Verdampfern in vertretbaren Grenzen halten oder sogar praktisch nicht merkbar sind. Die Ventile können auch alle mit einer Grundöffnung eingestellt werden, so daß alle Verdampfer permanent mit Kältemittel versorgt werden. Die Steuereinrichtung taktet dann die einzelnen Ventile zusätzlich, so daß jeder Verdampfer bedarfsabhängig eine zusätzliche Kältemittelmenge erhält, um den Kältemittelbedarf zu decken.

Die Steuereinrichtung steuert nur ein einziges Ventil so an, daß es eine Durchlaßöffnung aufweist, die größer ist als eine Durchlaßöffnung der anderen Ventile. Wenn normalerweise alle Ventile geschlossen sind, dann öffnet die Steuereinrichtung immer nur ein Ventil gleichzeitig. Dies erleichtert die Steuerung und die Bemessung des Kältemittels, das einem einzelnen Verdampfer zugeführt wird. Wenn die einzelnen Ventile bereits einen Grunddurchsatz von Kältemittel erlauben, dann wird jeweils immer nur ein einziges Ventil weiter geöffnet, um den mit diesem Ventil verbundenen Verdampfer individuell mit der benötigten Gesamtkältemittelmenge zu versorgen.

Die Steuereinrichtung weist einen Rotor auf, der die Öffnung von Ventilen bewirkt. Durch die Drehung des Rotors werden also die einzelnen Ventile geöffnet. Dies ist eine sehr einfache Möglichkeit, um die einzelnen Ventile einzeln nacheinander anzusteuern.

Vorzugsweise ist der Rotor durch einen Motor mit veränderbarer Geschwindigkeit angetrieben. Durch eine Änderung der Geschwindigkeit läßt sich dann einstellen, wie lange die einzelnen Ventile geöffnet sind. Dadurch, daß die Geschwindigkeit veränderbar ist, kann man ein Ventil länger geöffnet halten als ein anderes Ventil. Dies erlaubt eine individuelle Steuerung.

Vorzugsweise ist der Motor reversierbar. Durch die Reversierbarkeit des Motors ist es möglich, ein einzelnes Ventil auch für einen längeren Zeitraum vollständig geschlossen zu halten. Bevor der Rotor dieses Ventil in Öffnungsstellung bringt, wird der Motor in seine Drehrichtung umgedreht, so daß dieses Ventil geschlossen bleibt. Es ist auch möglich, mehrere Ventile geschlossen zu lassen, wenn diese Ventile in Drehrichtung des Rotors nebeneinander angeordnet sind.

Vorzugsweise ist der Rotor mit einer Nockenscheibe verbunden und die Ventile weisen Ventilstößel auf, die durch die Nockenscheibe betätigbar sind. Dies ist eine mechanisch besonders einfache Lösung, um die Ventile zu öffnen oder zu schließen. Die Stößel werden zweckmäßigerweise in Schließrichtung der Ventile durch eine Schließfeder beaufschlagt. Wenn dann der Nocken in Kontakt mit dem Stößel kommt, dann wird das Ventil gegen die Kraft der Schließfeder geöffnet. Das Ventil schließt sich wieder, sobald der Nocken weit genug weitergedreht worden ist.

Vorzugsweise weist die Nockenscheibe einen einzelnen Nocken auf. Damit wird sichergestellt, daß immer nur ein Ventil gleichzeitig geöffnet oder stärker geöffnet werden kann als die anderen Ventile. Dementsprechend ist es auch möglich, die Öffnungszeit jedes Ventils (bzw. die Zeit der verstärkten Öffnung) einzeln einzustellen, so daß diese Öffnungszeit weitgehend unbeeinflußt von den Öffnungszeiten der anderen Ventile sein kann.

Hierbei ist bevorzugt, daß die Ventilstößel in Rotationsrichtung einen Abstand zueinander aufweisen, der mindestens so groß wie die Erstreckung des Nockens in Rotationsrichtung ist. Damit ist es möglich, den Nocken in einer Position zur Ruhe kommen zu lassen, in der kein Ventilstößel beaufschlagt ist. In diesem Fall können alle Ventile geschlossen bleiben.

Vorzugsweise sind die Ventilstößel parallel zur Rotorachse angeordnet. Der Begriff "parallel" ist hier nicht als mathematisch exakt zu verstehen. Es kommt lediglich darauf an, daß die Ventilstößel eine Komponente aufweisen, die parallel zur Rotorachse gerichtet ist. In diesem Fall wirkt der Nocken, der an der Nockenscheibe angeordnet ist, parallel zur Rotorachse.

Vorzugsweise weist die Nockenscheibe einen Verlagerungsantrieb auf, der in eine Richtung parallel zur Rotorachse wirkt. Wenn die Ventilstößel parallel zur Rotorachse angeordnet sind, ist es durch die Verlagerung der Nockenscheibe auf einfache Weise möglich, alle Ventile gleichzeitig zu öffnen, um einen gewissen Grunddurchsatz von Kältemittel zu ermöglichen. Der Nocken öffnet dann jeweils ein einzelnes Ventil stärker als die anderen Ventile, um eine individuelle Versorgung eines einzelnen Verdampfers mit Kältemittel sicherzustellen.

In einer alternativen Ausgestaltung kann vorgesehen sein, daß der Rotor einen axial verlaufenden Eingangskanal, der mit einem Eingang des Verteilers in Verbindung steht, und einen radial verlaufenden Ausgangskanal aufweist, dessen Mündung bei einer Rotation mit Ausgangsöffnungen, die mit den Verdampfern in Verbindung stehen, in Überdeckung bringbar ist. Man verwendet also den Rotor gleichzeitig als Element des Ventils. Wenn die Mündung des Ausgangskanals mit einer Ausgangsöffnung in Überdeckung steht, dann ist ein Strömungsweg vom Eingang des Verteilers zu einem einem bestimmten Verdampfer zugeordneten Ausgang freigegeben. Solange die Überdeckung besteht, kann Kältemittel vom Eingang des Verteilers zu dem betreffenden Verdampfer strömen. Wenn der Rotor weitergedreht wird, dann wird die Kältemittelzufuhr zu dem soeben beschriebenen Verdampfer unterbrochen und der in Rotationsrichtung nächste Ausgang mit Kältemittel versorgt. Je nachdem, wie lange die Überdeckung zwischen der Mündung des Ausgangskanals und der Ausgangsöffnung anhält, kann eine größere oder kleinere Menge an Kältemittel in den Verdampfer strömen. Diese Überdeckungszeit kann durch die Einstellung der Geschwindigkeit, mit der sich der Rotor dreht, verändert werden.

Bevorzugterweise weisen die Ausgangsöffnungen in Rotationsrichtung einen Abstand zueinander auf, der mindestens so groß ist wie die Erstreckung der Mündung des Ausgangskanals in Rotationsrichtung. In diesem Fall ist es möglich, den Rotor in einer Position anzuhalten, in der die Mündung des Ausgangskanals nicht in Überdeckung mit einer Ausgangsöffnung steht, so daß die Kältemittelversorgung zu allen Verdampfern unterbrochen ist. Man kann eine derartige Stellung dann verwenden, um die Verdampfer beispielsweise abzutauen.

Auch ist von Vorteil, wenn am Ausgang einer jeden Verdampferstrecke ein Sensor angeordnet ist, der mit der Steuereinrichtung verbunden ist. Bei diesem Sensor kann es sich beispielsweise um einen Temperatursensor handeln. Jeder Verdampfer kann dann in Abhängigkeit von der Temperatur an seinem Ausgang mit Kältemittel versorgt werden.

In einer alternativen Ausgestaltung kann vorgesehen sein, daß die Verdampferstrecken mit einem Kondensator in Reihe angeordnet sind und ein Sensor vor dem Kondensator oder dem Verdichter angeordnet ist. In diesem Fall benötigt man nicht mehrere Sensoren, die beispielsweise die Temperatur ermitteln, sondern nur einen einzigen Sensor. Ein einziger Sensor reicht dann aus, wenn man im übrigen das Betriebsverhalten der Kühlanlage kennt. Mit der Kenntnis des Betriebsverhaltens kann man dann entscheiden, welchem Verdampfer oder welcher Verdampferstrecke wie viel Kühlmittel zugeführt werden soll.

Die Erfindung wird im folgenden anhand von bevorzugten Ausführungsbeispielen in Verbindung mit der Zeichnung beschrieben. Hierin zeigen:
- Fig. 1: eine schematische Darstellung einer Kühlanlage mit mehre- ren Verdampfern,
- Fig. 2: eine Draufsicht auf ein erstes Ausführungsbeispiel eines Ver- teilers,
- Fig. 3: einen Schnitt III-III nach Fig. 2,
- Fig. 4: eine Schnittansicht IV-IV nach Fig. 5 durch ein zweites Aus- führungsbeispiel eines Verteilers und
- Fig. 5: eine Schnittansicht V-V nach Fig. 4.

Fig. 1 zeigt in schematischer Darstellung eine Kühlanlage 1, bei der ein Verdichter 2, ein Kondensator 3, ein Sammler 4, ein Verteiler 5 und eine Verdampferanordnung 6 mit mehreren parallel angeordneten Verdampfern 7a-7d in einen Kreislauf zusammengeschaltet sind. Die Verdampferanordnung 6 kann auch einen einzelnen Verdampfer aufweisen, der mehrere Verdampferstrecken aufweist, die einzeln oder gruppenweise angesteuert werden sollen.

In an sich bekannter Weise verdampft flüssiges Kältemittel in den Verdampfern 7a-7d, wird durch den Verdichter 2 komprimiert, im Kondensator 3 verflüssigt und im Sammler 4 gesammelt. Der Verteiler 5 ist dafür vorgesehen, das flüssige Kältemittel auf die einzelnen Verdampfer 7a-7d zu verteilen.

Am Ausgang eines jeden Verdampfers 7a-7d ist ein Temperatursensor 8a-8d angeordnet. Der Temperatursensor 8a-8d ermittelt die Temperatur des den Verdampfer 7a-7d verlassenden Kältemittels. Diese Temperatur-Information wird an eine Steuereinheit 9 weitergeleitet, die in Abhängigkeit von den Temperatursignalen der Temperatursensoren 8a-8d den Verteiler 5 steuert.

Die Fig. 2 und 3 zeigen ein erstes Ausführungsbeispiel eines Verteilers 5. Der Verteiler 5 nach Fig. 2 weist hier sechs Ausgänge 10a-10f (für sechs Verdampfer) und einen Eingang 11 auf. Jeder Ausgang 10a-10f ist vom Eingang 11 durch ein Ventil 12 getrennt. Da die Ventile alle gleich aufgebaut sind, erfolgt die nachfolgende Beschreibung anhand von Ventilen 12, die den Ausgängen 10b, 10e zugeordnet sind.

Jedes Ventil 12 weist einen Ventilsitz 13 auf, der in einem Gehäuseblock 14 angeordnet ist. Ferner weist jedes Ventil 12 ein Ventilelement 15 auf, das mit einem Ventilstößel 16 verbunden ist, der auf der dem Ventilsitz 13 gegenüberliegenden Seite aus dem Gehäuseblock 14 herausragt. Sowohl der Gehäuseblock 14 als auch das Ventilelement 15 stützen sich über Federn 17, 18 an einem Deckel 19 ab, durch den der Eingang 11 geführt ist und der ein Ventilgehäuse 20 verschließt. Die Feder 18 ist als Schließfeder ausgebildet, die das Ventilelement 15 gegen den Ventilsitz 13 beaufschlagt.

Im Ventilgehäuse 20 ist eine Nockenscheibe 21 drehbar gelagert. Die Nockenscheibe 21 weist einen einzelnen Nocken 22 auf, der bei einer Rotation der Nockenscheibe 21 um eine Rotationsachse 23 jeweils einen Ventilstößel 16 beaufschlagt, wie durch das linke Ventil (in Fig. 3) zu erkennen ist. Wenn der Nocken 22 auf den Ventilstößel 16 wirkt, dann hebt das Ventilelement 15 vom Ventilsitz 13 ab und es wird ein Durchlaß vom Eingang 11 zum Ausgang 10e freigegeben. Sobald der Nocken 22 den Ventilstößel 16 verläßt, wird das Ventilelement 15 unter der Wirkung der Feder 18 wieder zur Anlage an den Ventilsitz 13 gebracht und das entsprechende Ventil 12 schließt, wie dies anhand des dem Ausgang 10b zugeordneten Ventils 12 zu erkennen ist.

Die Nockenscheibe 21 wird gedreht durch einen Motor 24, der hier nur schematisch dargestellt ist. Der Motor 24 wird durch die Steuereinheit 9 angesteuert. Der Motor 24 ist dabei mit einer gesteuerten Drehzahl betreibbar. Die maximale Drehzahl liegt beispielsweise in einer Größenordnung von 100 U/min. Während einer Umdrehung kann, wie erwähnt, die Drehzahl des Motors 24 verändert werden. Der Motor 24 kann auch kurzzeitig angehalten werden. Auch ist die Drehrichtung des Motors veränderbar.

Damit läßt sich folgender Betrieb realisieren:
In Abhängigkeit von den Signalen der Temperatursensoren 8a-8d werden die einzelnen Ventile 12 bei einem Umlauf der Nockenscheibe 21 nun jeweils so lange geöffnet, daß eine ausreichende Menge an Kältemittel durch die jeweiligen Ausgänge 10a-10f strömen kann, so daß die Verdampfer 7a-7d genügend Kältemittel erhalten, nicht jedoch zu viel Kältemittel. Wenn ein Verdampfer weniger Kältemittel benötigt, dann wird die Nockenscheibe 21 dann, wenn der Nocken 22 den entsprechenden Stößel 16 des Ventils 12 beaufschlagt, schneller gedreht, so daß das Ventil 12 nur für eine kürzere Zeit geöffnet bleibt. Würde ein Verdampfer hingegen eine größere Kältemittelmenge benötigen, würde sich die Nockenscheibe 21 dann, wenn sich der Nocken 22 in dem Bereich des dem entsprechenden Ausgang zugeordneten Ventils befindet, langsamer drehen.

Da jedem Verdampfer in einer Periode von etwa einer Sekunde mindestens einmal Kältemittel zugeführt wird, läßt sich erreichen, daß der Druck in dem entsprechenden Verdampfer nur unwesentlich schwankt, so daß eine negative Auswirkung auf die Kühlanlage 1 nicht zu befürchten ist.

Die Nockenscheibe 21 ist an einem Rotor 25 des Motors 24 gelagert. Der Rotor 25 kann nun durch einen Axialantrieb 26 noch in eine Richtung parallel zur Rotationsachse 23 verlagert werden. Wenn er beispielsweise nach unten verlagert wird (bezogen auf die Darstellung der Fig. 3), dann werden alle Ventile 12 etwas geöffnet, so daß permanent Kältemittel durch alle Ausgänge 10a-10f strömen kann. Damit läßt sich eine gewisse Grundversorgung aller Verdampfer sicherstellen. Die genaue Einstellung der Kältemittelmenge, die dann dem einzelnen Verdampfer zugeführt wird, erfolgt nach wie vor durch den Nocken 22 der Nockenscheibe 21.

Die einzelnen Ventile 12 haben in Umfangs- oder Rotationsrichtung der Nockenscheibe 21 einen Abstand, der mindestens genauso groß ist, wie die Erstreckung des Nockens 22 in Umfangsrichtung. Dementsprechend ist es möglich, die Nockenscheibe 21 in einer Position anzuhalten, in der kein Ventil geöffnet worden ist. Eine derartige Position wird beispielsweise dann eingenommen, wenn die Kältemittelzufuhr zu keinem Verdampfer erforderlich ist.

Mit dem Verteiler 5 ist es auch möglich, einzelne Verdampfer abzutauen. In diesem Fall würde man die Drehrichtung der Nockenscheibe 21 umdrehen, bevor der Nocken 22 das diesem Verdampfer zugeordnete Ventil 12 erreicht. Dieses Ventil 12 wird also nicht geöffnet. Man kann dieses Ventil 12 solange geschlossen halten, bis der Verdampfer abgetaut ist. Die übrigen Ventile 12 werden durch den Nocken 22 in der oben beschriebenen Weise jeweils einzeln aufgesteuert.

Die Fig. 4 und 5 zeigen eine abgewandelte Ausgestaltung eines Verteilers 5, bei der gleiche und funktionsgleiche Elemente mit den gleichen Bezugszeichen versehen sind.

Der Verteiler 5 der Fig. 4 und 5 weist ebenfalls einen Rotor 25 auf. Der Rotor 25 weist einen Eingangskanal 27 auf, der ständig mit dem Eingang 11 im Ventilgehäuse 20 in Überdeckung steht, d.h. unabhängig von der Drehstellung des Rotors 25.

Der Rotor 25 weist auch einen Ausgangskanal 28 auf, der im wesentlichen radial gerichtet ist. Der Ausgangskanal 28 weist eine Mündung 29 auf, die bei einer Drehung des Rotors 25 mit Ausgangsöffnungen 30a-30f in Überdeckung kommen. Die Ausgangsöffnungen 30a-30f wiederum sind mit den Ausgängen 10a-10f verbunden, über die eine Verbindung mit Verdampfern der Verdampferanordnung 6 hergestellt werden kann.

Auch hier ist der Abstand zwischen den Ausgangsöffnungen 30a-30f mindestens genauso groß, wie die Erstreckung der Mündung 29 des Ausgangskanals 28 in Umfangsrichtung. In der in Fig. 4 dargestellten Position des Rotors 25 ist daher der Ausgangskanal 28 geschlossen, so daß kein Kältemittel verteilt werden kann.

Im übrigen ist die Arbeitsweise des Verteilers 5 ähnlich wie bei der in den Fig. 2 und 3 dargestellten Ausführungsform des Verteilers 5.

Der Rotor 25 wird, gesteuert durch die Steuereinheit 9, mit unter Umständen wechselnden Rotationsgeschwindigkeiten gesteuert, so daß immer für eine gewisse Zeit eine Verbindung zwischen dem Eingang 11 und jeweils einer der Ausgangsöffnungen 30 vorhanden ist. In dieser Zeit kann Kältemittel vom Eingang 11 in die entsprechende Ausgangsöffnung 30a-30f strömen und von dort zum angeschlossenen Verdampfer, der dementsprechend mit einer vorbestimmten Menge an Kältemittel beaufschlagt wird. Wenn sich der Rotor 25 langsam dreht, während die Mündung 29 die entsprechende Ausgangsöffnung 30a-30f überstreicht, dann ist die Verbindung für eine relativ lange Zeit geöffnet. Wenn sich der Rotor 25 hingegen in dieser Situation schneller dreht, dann steht eine entsprechend kürzere Öffnungszeit zur Verfügung. Bei einer längeren Öffnungszeit kann mehr Kältemittel in den entsprechenden Verdampfer strömen als bei einer kürzeren Öffnungszeit.

Auch hier kann man durch eine Drehrichtungsumkehr des Rotors 25 jeweils eine vorbestimmte Ausgangsöffnung 30a-30f von der Verbindung mit dem Eingang 11 ausnehmen, so daß ein an diese Ausgangsöffnung 30a-30f angeschlossener Verdampfer für eine gewisse Zeit überhaupt kein Kältemittel erhält. In dieser Zeit kann dieser Verdampfer dann abtauen.

Dadurch, daß nun der Verteiler 5 nicht mehr nur die Funktion einer Verteilung übernimmt, sondern für jeden Verdampfer ein eigenes Ventil 12 beinhaltet, kann man auf ein Expansionsventil verzichten.

Die Leitungen, die zu den einzelnen Verdampfern führen, müssen nicht mehr die gleiche Länge haben, weil die Beaufschlagung der einzelnen Verdampfer mit Kältemittel durch die Ventile 12 gesteuert wird.

In nicht näher dargestellter Weise kann man zusätzlich oder anstelle der Sensoren 8a-8d einen einzelnen Sensor vor dem Kondensator 3 oder auch vor dem Verdichter 2 anordnen. Dieser Sensor ist dann zwar nicht mehr in der Lage, die gewünschte Information für jeden Verdampfer oder jede Verdampferstrecke einzeln auszuwerten. Wenn man aber im übrigen das Betriebsverhalten der Kühlanlage kennt, beispielsweise die unterschiedlichen Strömungswiderstände, dann kann man auch bei der Verwendung nur eines einzelnen Sensors die notwendigen Informationen gewinnen, um entscheiden zu können, welche Verdampferstrecke 7a-7d wie viel Kältemittel erhalten soll.

## Patentansprüche

1. Kühlanlage (1) mit einem Kältemittelkreislauf, der mehrere Verdampferstrecken (7a-7d) und einen eine Verteilung von Kältemittel auf die Verdampferstrecken (7a-7d) bewirkenden Verteiler (5) aufweist, wobei der Verteiler (5) für jede Verdampferstrecke (7a-7d) ein ansteuerbares Ventil (12; 28, 30a-30f) aufweist und die Ventile (12; 28, 30a-30f) durch eine Steuereinrichtung (9, 24) ansteuerbar sind, die einzelne Ventile (12; 28, 30a-30f) unterschiedlich ansteuert **dadurch gekennzeichnet, daß** die Steuereinrichtung (9, 24) einen Rotor (25) aufweist, der die Öffnung von Ventilen (12; 28, 30a-30f) bewirkt , wobei die Steuereinrichtung (9, 24) nur ein einziges Ventil (12; 28, 30a-30f) so ansteuert, daß es eine Durchlaßöffnung aufweist, die größer ist als eine Durchlaßöffnung der anderen Ventile.

2. Kühlanlage nach Anspruch 1, **dadurch gekennzeichnet, daß** der Rotor (25) durch einen Motor (24) mit veränderbarer Geschwindigkeit angetrieben ist.

3. Kühlanlage nach Anspruch 2, **dadurch gekennzeichnet, daß** der Motor (24) reversierbar ist.

4. Kühlanlage nach einem der Ansprüche 1 bis 3, **dadurch gekennzeichnet, daß** der Rotor (25) mit einer Nockenscheibe (21) verbunden ist und die Ventile (12) Ventilstößel (16) aufweisen, die durch die Nockenscheibe (21) betätigbar sind.

5. Kühlanlage nach Anspruch 4, **dadurch gekennzeichnet, daß** die Nockenscheibe (21) einen einzelnen Nocken (22) aufweist.

6. Kühlanlage nach Anspruch 5, **dadurch gekennzeichnet, daß** die Ventilstößel (16) in Rotationsrichtung einen Abstand zueinander aufweisen, der mindestens so groß ist wie die Erstreckung des Nockens (22) in Rotationsrichtung.

7. Kühlanlage nach einem der Ansprüche 4 bis 6, **dadurch gekennzeichnet, daß** die Ventilstößel (16) parallel zur Rotorachse (23) angeordnet sind.

8. Kühlanlage nach Anspruch 7, **dadurch gekennzeichnet, daß** die Nockenscheibe (21) einen Verlagerungsantrieb (26) aufweist, der in eine Richtung parallel zur Rotorachse (23) wirkt.

9. Kühlanlage nach einem der Ansprüche 1 bis 3, **dadurch gekennzeichnet, daß** der Rotor (25) einen axial verlaufenden Eingangskanal (27), der mit einem Eingang (11) des Verteilers (5) in Verbindung steht, und einen radial verlaufenden Ausgangskanal (28) aufweist, dessen Mündung (29) bei einer Rotation mit Ausgangsöffnungen (30a-30f), die mit den Verdampfern in Verbindung stehen, in Überdeckung bringbar ist.

10. Kühlanlage nach Anspruch 9, **dadurch gekennzeichnet, daß** die Ausgangsöffnungen (30a-30f) in Rotationsrichtung einen Abstand zueinander aufweisen, der mindestens so groß ist wie die Erstreckung der Mündung (29) des Ausgangskanals (28) in Rotationsrichtung.

11. Kühlanlage nach einem der Ansprüche 1 bis 10, **dadurch gekennzeichnet, daß** am Ausgang einer jeden Verdampferstrecke (7a-7d) ein Sensor (8a-8d) angeordnet ist, der mit der Steuereinrichtung (9, 24) verbunden ist.

12. Kühlanlage nach einem der Ansprüche 1 bis 10, **dadurch gekennzeichnet, daß** die Verdampferstrecken (7a-7d) mit einem Kondensator (3) in Reihe angeordnet sind und ein Sensor vor dem Kondensator (3) oder dem Verdichter (2) angeordnet ist.

## Claims

1. Refrigeration system (1) with a refrigerant circuit comprising several evaporation paths (7a-7d) and a distributor (5) causing a distribution of refrigerant to the evaporation paths (7a-7d), the distributor (5) comprising, for each evaporation path (7a-7d), a controllable valve (12; 28, 30a-30f), the valves (12; 28, 30a-30f) being controlled by a control device (9, 24), which controls the individual valves (12; 28, 30a-30f) differently, **characterised in that** the control device (9, 24) comprises a rotor (25), which causes the opening of valves (12; 28, 30a-30f), the control device (9, 24) controlling only one single valve (12; 28, 30a-30f) so that it has an inlet opening, which is larger than an inlet opening of the other valves.

2. Refrigeration system according to claim 1, **characterised in that** the rotor (25) is driven by a motor (24) with variable speed.

3. Refrigeration system according to claim 2, **characterised in that** the motor (24) is reversible.

4. Refrigeration system according to one of the claims 1 to 3, **characterised in that** the rotor (25) is connected to a cam disc (21) and the valves (12) comprise valve tappets (16), which are operable by the cam disc (21).

5. Refrigeration system according to claim 4, **characterised in that** the cam disc (21) comprises one single cam (22).

6. Refrigeration system according to claim 5, **characterised in that** in the rotation direction the valve tappets (16) have a distance from one another, which is at least as large as the extension of the cam (22) in the rotation direction.

7. Refrigeration system according to one of the claims 4 to 6, **characterised in that** the valve tappets (16) are arranged in parallel to the rotor axis (23).

8. Refrigeration system according to claim 7, **characterised in that** the cam disc (21) comprises a displacement drive (26), which acts in a direction parallel to the rotor axis (23).

9. Refrigeration system according to one of the claims 1 to 3, **characterised in that** the rotor (25) comprises an axially extending inlet channel (27), which is connected to an inlet (11) of the distributor (5), and a radially extending outlet channel (28), whose opening (29) can, during a rotation, be brought to overlap with outlet openings (30a-30f), which are connected to the evaporators.

10. Refrigeration system according to claim 9, **characterised in that** the outlet openings (30a-30f) have a distance to each other in the rotation direction, which is at least as large as the extension of the opening (29) of the outlet channel (28) in the rotation direction.

11. Refrigeration system according to one of the claims 1 to 10, **characterised in that** a sensor (8a-8d), which is connected to the control device (9, 24), is arranged in each evaporation path (7a-7d).

12. Refrigeration system according to one of the claims 1 to 10, **characterised in that** the evaporator paths (7a-7d) are connected in series with a condenser (3), and a sensor is arranged in front of the condenser (3) or the compressor (2).

## Revendications

1. Installation de réfrigération (1) comportant un circuit frigorifique, qui présente plusieurs sections d'évaporation (7a-7d) et un distributeur (5) entraînant une répartition de l'agent frigorifique sur les sections d'évaporation (7a-7d), le distributeur (5) présentant pour chaque section d'évaporation (7a-7d) une soupape (12 ; 28, 30a-30f) pouvant être commandée et les soupapes (12 ; 28, 30a-30f) pouvant être commandées par un dispositif de commande (9, 24), lequel commande différemment les diverses soupapes (12 ; 28, 30a-30f), **caractérisée en ce que** le dispositif de commande (9, 24) présente un rotor (25), lequel provoque l'ouverture des soupapes (12 ; 28, 30a-30f), le dispositif de commande (9, 24) commandant uniquement une seule soupape (12 ; 28, 30a-30f) de telle manière que ladite soupape présente une ouverture de passage plus grande que l'ouverture de passage des autres soupapes.

2. Installation de réfrigération selon la revendication 1, **caractérisée en ce que** le rotor (25) est entraîné par un moteur (24) à vitesse variable.

3. Installation de réfrigération selon la revendication 2, **caractérisée en ce que** le moteur (24) est réversible.

4. Installation de réfrigération selon l'une quelconque des revendications 1 à 3, **caractérisée en ce que** le rotor (25) est relié à un disque à came (21), et les soupapes (12) présentent des poussoirs de soupape (16), lesquels peuvent être actionnés grâce au disque à came (21).

5. Installation de réfrigération selon la revendication 4, **caractérisée en ce que** le disque à came (21) présente une seule came (22).

6. Installation de réfrigération selon la revendication 5, **caractérisée en ce que** les poussoirs de soupape (16) présentent les uns par rapport aux autres dans le sens de la rotation une distance, qui est au moins aussi grande que l'extension de la came (22) dans le sens de la rotation.

7. Installation de réfrigération selon l'une quelconque des revendications 4 à 6, **caractérisée en ce que** les poussoirs de soupape (16) sont disposés de manière parallèle par rapport à l'axe du rotor (23).

8. Installation de réfrigération selon la revendication 7, **caractérisée en ce que** le disque à came (21) présente une commande de déplacement (26), laquelle agit dans une direction, de manière parallèle par rapport à l'axe du rotor (23).

9. Installation de réfrigération selon l'une quelconque des revendications 1 à 3, **caractérisée en ce que** le rotor (25) présente un canal d'entrée (27) s'étendant de manière axiale, lequel canal d'entrée est en liaison avec une entrée (11) du distributeur (5), et un canal de sortie (28) s'étendant de manière radiale, dont l'embouchure (29) peut être amenée lors de la rotation en chevauchement avec des ouvertures de sortie (30a-30f), lesquelles sont en liaison avec les évaporateurs.

10. Installation de réfrigération selon la revendication 9, **caractérisée en ce que** les ouvertures de sortie (30a-30f) présentent les unes par rapport aux autres dans le sens de la rotation une distance, qui est au moins aussi grande que l'extension de l'embouchure (29) du canal de sortie (28) dans le sens de la rotation.

11. Installation de réfrigération selon l'une quelconque des revendications 1 à 10, **caractérisée en ce qu'**un capteur (8a-8d) est disposé au niveau de la sortie de chaque section d'évaporation (7a-7d), lequel capteur est relié au dispositif de commande (9, 24).

12. Installation de réfrigération selon l'une quelconque des revendications 1 à 10, **caractérisée en ce que** les sections d'évaporation (7a-7d) sont disposées en rangée avec un condensateur (3), et un capteur est disposé avant le condensateur (3) ou le compresseur (2).
